# EUROPÄISCHE PATENTSCHRIFT

(11) **EP 0 025 771 B1**
(45) Veröffentlichungstag und Bekanntmachung des Hinweises auf die Patenterteilung: **18.01.1984**
(21) Anmeldenummer: 80730054.6
(22) Anmeldetag: 07.08.1980
(51) Int. Cl.: B61C 9/50, B61F 3/04

(54) **Schienengebundenes elektrisches Triebfahrzeug**
Rail-bound electric traction vehicle
Motrice ferroviaire électrique

(30) Priorität: 07.09.1979 DE 2936734
(43) Veröffentlichungstag der Anmeldung: 25.03.1981
(73) Patentinhaber: SIEMENS AKTIENGESELLSCHAFT, 80333 München (DE)
(72) Erfinder: Susdorf, Roman, D-1000 Berlin 51 (DE); Engelmann, Heinz, D-1000 Berlin 31 (DE)

## Beschreibung

Die Erfindung bezieht sich auf ein schienengebundenes elektrisches Triebfahrzeug, bei welchem ein in Fahrzeuglängsrichtung angeordneter elektrischer Fahrmotor zwei Treibachsen antreibt, indem jede Treibachse über eine elastische Kupplung, eine sie umgebende Kardanhohlwelle und eine weitere elastische kupplung mit dem Großrad eines Getriebes verbunden ist, dessen Ritzel von einem Ende der Läuferwelle des Fahrmotors angetrieben ist, wobei Fahrmotor und Getriebe federnd im Fahr- bzw. Drehgestell aufgehängt sind.

Ein derartiges Triebfahrzeug ist aus der US-PS 36 26 862 bekannt. Zur federnden Aufhängung des Fahrmotors und der Getriebegehäuse dienen bei diesem bekannten Triebfahrzeug jeweils Gummifedern, die zwischen einer mit dem Fahr- bzw. Drehgestell verbundenen Platte und einer mit dem Fahrmotor bzw. dem Getriebegehäuse verbundenen Platte angeordnet sind. Dadurch wird eine Entkopplung der Massen des Fahrmotors und der Getriebe von dem Fahr- bzw. Drehgestell erzielt und eine Verringerung der ungefederten Massen. Diese Aufhängung bedingt aber einen verhältnismäßig großen Durchmesser der Kardanhohlwelle, um die zwischen Fahr- bzw. Drehgestell und der Treibachse möglichen Federwege aufzunehmen. Dies verringert aber den Platz für den elektrischen Fahrmotor.

Aus der DE-A-26 57 447 ist ferner ein Querantrieb eines elektrischen Triebfahrzeuges bekannt. Zur Aufhängung des quer zur Treibachse liegenden Fahrmotors dienen Federdämpferglieder, die jeweils unterhalb der Mittellinie der Treibachse und im Fahr- bzw. Drehgestell angelenkt sind. Außerdem sind zur Erzielung einer Parallelführung neben- und übereinanderliegende Längslenker zwischen Fahrmotor und Fahrgestell angeordnet.

Weiterhin ist aus der DE-A-26 50 035 ein schienengebundenes elektrisches Triebfahrzeug mit einer Drehgestellanordnung bekannt, wobei ein parallel zur Treibachse eingebauter elektrischer Fahrmotor als Einzelachsantrieb mittels Pendel am Wagenkasten aufgehängt ist. Außerdem ist zwischen Fahrmotor und Fahrgestell ein in Längsrichtung liegender Lenker angeordnet. Die Pendel der Fahrmotoraufhängung sind starr ausgebildet. Durch den Einsatz von Gummimetallverbundgelenken wird lediglich eine Schwingungsentkopplung erreicht. Das Schwingungsverhalten des so aufgehängten Queraggregates wird durch die Längen der eingesetzten Pendel bestimmt.

Der Erfindung liegt die Aufgabe zugrunde, das Fahrverhalten des Triebfahrzeuges durch eine größere sekundärgefederte Masse zu verbessern, ohne daß der für das Antriebsaggregat und dem Fahrmotor zur Verfügung stehende Raum zu stark eingeengt wird.

Zur Lösung dieser Aufgabe sind gemäß der Erfindung bei einem Triebfahrzeug der eingangs beschriebenen Art als Aufhängung auf jeder Seite des Fahrmotors zwei gelenkig befestigte Pendel vorgesehen, die ein Federdämpferglied enthalten und deren zum Fahrmotor bzw. zum aus Fahrmotor und Getriebe gebildeten Antriebsaggregat führender Gelenkpunkt unterhalb der Mittellinien liegt, und deren anderer Gelenkpunkt sich im Fahr- bzw. Drehgestell befindet und außerdem sind zumindest je zwei in Längsrichtung liegende Lenker zwischen Fahrmotor bzw. Antriebsaggregat und dem Fahr- bzw. Drehgestell angeordnet.

Durch die Aufhängung an Pendeln mit Federdämpfergliedern, die große Wege zulassen, aber eine Resonanzschwingung unterbinden, können die von vertikalen Schienenunebenheiten erzeugten Stöße weitgehend abgebaut werden. Dadurch sind bei relativ schlechten Gleisen größere Fahrgeschindigkeiten möglich. Die Pendel mit ihren tiefliegenden Befestigungspunkten am Fahrmotor bzw. Antriebsaggregat können große Durchfederungswege aufnehmen, so daß die Kardanhohlwelle ihrerseits nur geringe Wege ausgleichen muß und ihr Durchmesser kann entsprechend klein gewählt werden. Infolge der Aufhängung des Fahrmotors und Getriebes bzw. des Antriebsaggregates über Pendeln mit einem Federdämpferglied im Fahr- bzw. Drehgestell erhält das Triebfahrzeug zwei voneinander unabhängig schwingende Sekundärmassen, und zwar zusätzlich zum Wagenkasten den Fahrmotor mit Getrieben bzw. das Antriebsaggregat. Es wird ein sehr stabiles Fahrverhalten erzielt, was noch durch die als Stabilisatoren in Längsrichtung wirkenden horizontal liegenden Lenker, die vertikale Bewegungen zulassen, unterstützt wird.

Im folgenden sei die Erfindung noch anhand des in der Zeichnung dargestellten Ausführungsbeispiels näher beschrieben. Diese zeigt in Fig. 1, teilweise geschnitten, eine schematische Draufsicht auf das Drehgestell eines elektrischen Triebfahrzeuges mit dem darin aufgehängten Antriebsaggregat.

Fig. 2 zeigt einen Längsschnitt entlang der Schnittlinie II-II in Fig. 1 und Fig. 3 ebenfalls einen Schnitt entlang der Linie 111-111 in Fig. 2, wobei allerdings der Fahrmotor ungeschnitten und nur schematisch dargestellt ist.

Bei einem schienengebundenen Triebfahrzeug, das insbesondere für den Nahverkehr eingesetzt wird, werden jeweils zwei Treibachsen 1 von einem quer zwischen ihnen in Längsrichtung des Triebfahrzeuges angeordneten elektrischen Fahrmotor 2 angetrieben. Dazu ist jede Treibachse 1 über eine aus Lenkern 3 bestehenden elastischen Kupplung, eine die Treibachse 1 mit Spiel umgebenden Kardanhohlwelle 4 und eine weitere aus einer Gummiringfeder 5 gebildeten elastischen Kupplung mit einer die Kardanhohlwelle 4 umgebenden Hohlwelle 6 verbunden, die das nicht dargestellte Großrad eines Winkelgetriebes trägt. Das Ritzel dieses Getriebes ist jeweils von einem Ende der Läuferwelle des Fahrmotors 2 angetrieben.

Der elektrische Fahrmotor 2 ist mit den an jeder Stirnseite liegenden Getriebegehäusen 7 zu einem Antriebsaggregat 8 zusammengefaßt. Dieses ist über zwei auf jeder Seite des Fahrmotors 2 gelenkig befestigte Pendel 9 im Drehgestell 10 aufgehängt. Dazu sind die Pendel 9 jeweils über einen Gelenkpunkt 11 am Drehgestell 10 und einem Gelenkpunkt 12 unterhalb der Mittellinie der Treibachse 1 am Fahrmotor 2 befestigt, wobei die Pendel 9 schräg zur Treibachse 1 liegen. Die Gelenkpunkte 11 und 12 sind jeweils mit einer Gummieinlage versehen, um den Verschleiß zu verringern. Jedes Pendel 9 enthält ein Federdämpferglied 13.

Durch diese federnde Aufhängung des Antriebsaggregates 8 im Drehgestell 10 über Pendel 9 ist aus der Masse des Antriebsaggregates 8 eine sekundär gefederte Masse geworden. Diese Verringerung der ungefederten Massen verbessert das Fahrverhalten des Triebfahrzeuges. Die Pendel 9 nehmen große Federwege auf und bauen daher an den Treibachsen 1 auftretende Stöße weitgehend ab. Dadurch braucht die Kardanhohlwelle 4, welche die Treibachse 1 umgibt, nur kleine Federwege aufzunehmen und ihr Durchmesser kann entsprechend klein gewählt werden. Es steht dadurch genügend Raum für das Antriebsaggregat 8 zur Verfügung. Bei einem derartig aufgehängten Antriebsaggregat 8 können außerdem keine Resonanzschwingungen auftreten, weit die Pendel 9 Federdämpferglieder 13 enthalten. Zusätzlich sind auf jeder Seite des Fahrmotors 2 zwei in Längsrichtung liegende Lenker 14 zwischen dem Antriebsaggregat 8 und dem Drehgestell 10 angeordnet. Diese stabilisieren das Antriebsaggregat in Längsrichtung, behindern aber vertikale Bewegungen nicht.

## Patentansprüche

1. Schienengebundenes elektrisches Triebfahrzeug, bei welchem ein in Fahrzeuglängsrichtung angeordneter elektrischer Fahrmotor (2) zwei Treibachsen (1) antreibt, indem jede Treibachse über eine elastische Kupplung (3), eine sie umgebende Kardanhohlwelle (4) und eine weitere elastische Kupplung (5) mit dem Großrad eines Getriebes verbunden ist, dessen Ritzel von einem Ende der Läuferwelle des Fahrmotors (2) angetrieben ist, wobei Fahrmotor (2) und Getriebe federnd im Fahr- bzw. Drehgestell (10) aufgehängt ist, dadurch gekennzeichnet, daß als Aufhängung auf jeder Seite des Fahrmotors (2) zwei gelenkig befestigte Pendel (9) vorgesehen sind, die ein Federdämpferglied (13) enthalten, und deren zum Fahrmotor (2) bzw. zum aus Fahrmotor (2) und Getriebe gebildeten Antriebsaggregat (8) führender Gelenkpunkt (12) unterhalb der Mittellinie der Treibachsen (1) liegt, und deren anderer Gelenkpunkt (11) sich im Fahr- bzw. Drehgestell (10) befindet und daß zumindest je zwei in Längsrichtung liegende Lenker (14) zwischen Fahrmotor (2) bzw. Antriebsaggregat (8) und dem Fahr- bzw. Drehgestell (10) angeordnet sind.

2. Triebfahrzeug nach Anspruch 1, dadurch gekennzeichnet, daß die Pendel (9) schräg zur Treibachse (1) angeordnet sind.

## Claims

1. A rail-carried electric drive vehicle, in which an electric traction motor (2) arranged in the longitudinal direction of the vehicle drives two drive axles (1), each drive axle (1) being connected to the large wheel of a gearing through an elastic coupling (3), a cardan hollow shaft (4) and a further elastic coupling (5), the pinion of the large wheel being driven by an end of the rotor shaft of the traction motor (2), and the traction motor (2) and the gearing being resiliently suspended in the underframe or pivoted bogie (10), characterised in that two articulated swing bearings (9) arranged on each side of the traction motor (2) serve for suspension, which swing bearings (9) include a spring damping element (13) and the hinge point (12) of the swing bearings (9) leading to the traction motor (2), or to the drive unit (8) formed from the traction motor (2) and the gearing, is located below the central line of the drive axles (1), and the other hinge point (11) of the swing bearings (9) is arranged in the underframe or pivoted bogie (10); and that at least two control levers (14) arranged in the longitudinal direction are located between the traction motor (2), or drive unit (8), and the underframe or pivoted bogie (10).

2. A drive vehicle as claimed in Claim 1, characterised in that the swing bearings (9) are transversely arranged to the drive axles (1).

## Revendications

1. Véhicule électrique moteur sur rails, dans lequel un moteur électrique d'entraînement (2), disposé dans la direction longitudinale du véhicule, entraîne deux essieux-moteurs (1) grâce au fait que chaque essieu-moteur est relié, par l'intermédiaire d'un accouplement élastique (3), d'un arbre creux au cardan (4), et d'un second accouplement élastique (5), à la grande roue d'une transmission à engrenages, dont le pignon est entraîné par l'arbre du rotor du moteur d'entraînement (2), le moteur d'entraînement (2) et la transmission à engrenages étant suspendus dans le châssis ou le bogie (10), caractérisé par le fait que pour la suspension on prévoit, sur chaque côté du moteur d'entraînement (2), deux balanciers articulés (9) qui comportent un dispositif amortisseur combiné avec un ressort (13), et dont le point d'articulation (12) sur le moteur d'entraînement (2) ou sur l'ensemble moteur (8) constitué par le moteur (2) et par la transmission à engrenages, est situé en-dessous de la ligne médiane des essieux-moteurs (1), alors que l'autre point d'articulation (11) des balanciers est situé dans le châssis ou le bogie (10), et que sont prévus respectivement au moins deux éléments de guidage (14) situés dans la direction longitudinale, entre le moteur d'entraînement (2) ou l'ensemble d'entraînement (8) et le châssis ou bogie (10).

2. Véhicule moteur selon la revendication 1, caractérisé par le fait que les balanciers (9) sont disposés obliquement par rapport à l'essieu-moteur (1).
